# EUROPÄISCHE PATENTSCHRIFT

(11) **EP 1 509 646 B1**
(45) Veröffentlichungstag und Bekanntmachung des Hinweises auf die Patenterteilung: **16.04.2008**
(21) Anmeldenummer: 03755946.5
(22) Anmeldetag: 27.05.2003
(51) Int. Cl.: D03D 47/36, B65H 54/71

(54) **VORRICHTUNG UND VERFAHREN ZUM TRENNEN EINES FADENS**
DEVICE AND METHOD FOR SEVERING A THREAD
DISPOSITIF ET PROCEDE POUR SECTIONNER UN FIL

(30) Priorität: 31.05.2002 BE 200200357
(43) Veröffentlichungstag der Anmeldung: 02.03.2005
(73) Patentinhaber: Picanol N.V., 8900 Ieper (BE)
(72) Erfinder: WILLEMOT, Dirk, B-8930 Rekkem (BE); CARPENTIER, Joost, B-8890 Moorslede (BE)
(74) Vertreter: Ruff, Michael
(86) Internationale Anmeldenummer: PCT/EP2003/005537
(87) Internationale Veröffentlichungsnummer: WO 2003/102283

(56) Entgegenhaltungen:
- EP-A- 0 547 845
- DE-A- 2 230 099
- US-A- 3 854 356

## Beschreibung

Die Erfindung betrifft eine Vorrichtung zum Trennen eines Fadens, die zwei Klingen aufweist, von welchen wenigstens eine mittels eines elektrischen Antriebes relativ zur anderen bewegbar ist, und ein Verfahren zum Trennen eines Fadens.

Es ist eine Vorrichtung zum Trennen eines Schussfadens für eine Webmaschine bekannt (DE 2230099), die zwei Klingen aufweist, die relativ zueinander beweglich sind. Diese Vorrichtung wird in der Nähe des Geweberandes angeordnet, um einen Schussfaden abzuschneiden, der durch einen Greifer aufgenommen und in das Webfach transportiert wird. Um den Schneidvorgang zu verbessern, werden die Klingen mittels Federkraft gegeneinander gedrückt. Eine der Klingen wird über ein Nockensystem angetrieben, das seinerseits von der Webmaschine angetrieben wird. Eine solche Vorrichtung hat den Nachteil, dass die Geschwindigkeit der Bewegung der Klingen beim Abschneiden durch die Geschwindigkeit der Antriebsmittel bestimmt wird, deren Geschwindigkeit durch die Geschwindigkeit der Webmaschine bestimmt wird.

Es ist auch eine Vorrichtung der eingangs genannten Art bekannt (EP 0284766 A1), die als Antrieb einen elektrischen Antriebsmotor enthält. Bei dieser bekannte Vorrichtung besteht ein Problem darin, dass die Relativgeschwindigkeit der Klingen, die diese bei dem Trennen eines Fadens haben, durch die Ansteuerung und Eigenschaften der elektrischen Antriebsmittel bestimmt wird.

Der Erfindung liegt die Aufgabe zugrunde, eine Vorrichtung der eingangs genannten Art zu schaffen, bei welcher die Geschwindigkeit der Bewegung der Klingen während des Trennvorgangs unabhängig von der Geschwindigkeit der Webmaschine oder Eigenschaften eines elektrischen Antriebs ist.

Diese Aufgabe wird dadurch gelöst, dass die wenigstens eine bewegbare Klinge mittels des Antriebs gegen die Wirkung wenigstens eines Federelementes in eine Bereitstellung bewegbar ist, aus der sie mittels der Kraft des wenigstens einen Federelementes zum Ausführen eines Trennvorgangs zurückbewegbar ist.

Die Erfindung bietet den Vorteil, dass die Geschwindigkeit der Bewegung der Klingen von den Antriebsmitteln unabhängig ist und somit in Abhängigkeit von dem zu trennenden Faden, insbesondere einem Schussfaden einer Webmaschine, gewählt werden kann. Die Geschwindigkeit der Relativbewegung zwischen den Klingen wird im Wesentlichen durch die Eigenfrequenz der Mittel bestimmt, die die bewegbare Klinge halten und sich mit der Klinge bewegen.

Die Anwendung der erfindungsgemäßen Vorrichtung bei Webmaschinen führt zu dem Vorteil, dass die Geschwindigkeit des Trennens unabhängig von der Webgeschwindigkeit der Webmaschine und unabhängig von den Ansprechzeiten und Reaktionszeiten der elektrischen Antriebsmittel ist. Die Geschwindigkeit zum Schneiden kann in allen Fällen ausreichend hoch eingestellt werden, um ein einwandfreies Durchtrennen eines Schussfadens zu ermöglichen. Dies ist vor allen Dingen dann auch von Vorteil, wenn die Webmaschine im Langsamlauf betrieben wird und ein Schussfaden getrennt oder durchgeschnitten werden muss.

In Ausgestaltung der Erfindung wird vorgesehen, dass beide Klingen mit gegensinniger Bewegung mittels elektrischer Antriebe in eine Bereitstellung bewegbar und mittels Federelementen zurückbewegbar sind. Damit lassen sich wesentlich höhere Schneidgeschwindigkeiten als mit einer stationären und nur einer beweglichen Klinge erreichen. In weiterer Ausgestaltung der Erfindung ist vorgesehen, dass die Klinge oder Klingen jeweils mittels Paaren von Blattfedern gehalten sind, die quer zur Bewegungsrichtung der zugehörigen Klinge ausgerichtet und in Abstand parallel zueinander angeordnet sind. Da die Klingen keine allzu großen Bewegungen ausführen müssen und da die Blattfedern ihrerseits eine relativ große Länge haben können, ist es auf diese Weise möglich, die Klingen im Wesentlichen geradlinig zu bewegen, ohne dass hierzu Führungen vorgesehen werden müssen.

In Ausgestaltung der Erfindung wird vorgesehen, dass die Klinge oder Klingen mit einem wenigstens einen Permanentmagneten enthaltenden Anker verbunden sind, dem ein Elektromagnet zugeordnet ist. Dabei wird in weiterer Ausgestaltung vorzugsweise vorgesehen, dass die beiden Klingen mit Ankern versehen sind, deren Permanentmagneten derart angeordnet sind, dass sie sich in der Bereitstellung mit gleichnamigen Polen und in der Trennstellung mit ungleichnamigen Polen gegenüberliegen. Bei dieser Anordnung ziehen sich die Anker und damit auch die Klingen aneinander an, während sie sich in dem Bereich befinden, in welchem der Trennvorgang erfolgt. Damit wird der Schneidvorgang verbessert. Die Anker und damit auch die Klingen stoßen sich jedoch ab, während sie sich im Bereich der Bereitstellung befinden, wodurch der Verschleiß der sich relativ zueinander bewegenden Klingen reduziert wird.

In Ausgestaltung der Erfindung ist für die Anker beider Klingen ein gemeinsamer Elektromagnet vorgesehen, wobei die Permanentmagneten der Anker gegensinnig ausgerichtet sind. Der gemeinsame Elektromagnet führt dazu, dass bei seiner Erregung die beiden Anker mit ihren Klingen in entgegengesetzte Richtungen bewegt werden.

Bei einer bevorzugten Ausführungsform wird vorgesehen, dass die beiden Einheiten aus Klinge, Anker und Blattfedern auf- unterschiedliche Eigenfrequenzen ausgelegt sind. Durch die Wahl der Masse der Einheit aus Blattfedern, Anker und Klinge und die Wahl der Federkennlinie der Blattfeder kann die Eigenfrequenz festgelegt werden. Dabei ist es vorteilhaft, wenn die durch die Eigenfrequenz gewählten Geschwindigkeiten der Bewegung so unterschiedlich festgelegt werden, dass sich die Position, in der das Schneiden erfolgt, von der Ruheposition bei nicht erregten Elektromagneten unterscheidet. Damit kann erreicht werden, dass die Vorrichtung bei Greiferwebmaschinen in einer Ruhestellung, die eingenommen wird, wenn die elektrischen Antriebsmittel nicht erregt werden, sich oberhalb des Gewebes befindet, so dass die Schussfäden beim Anschlagen unter der Vorrichtung durchlaufen können. Dennoch können die Schussfäden in der Höhe der Ebene des Gewebes durchtrennt werden. Diese Arbeitsweise wird dann ermöglicht, wenn sich die Klinge, die sich nach unten bewegt, schneller ist als die Klinge, die sich nach oben bewegt. Die unterschiedliche Geschwindigkeit und damit ein unterschiedlicher Bewegungsverlauf können dadurch erzielt werden, dass Blattfedern mit unterschiedlicher Steifheit oder Federkennlinie verwendet werden und / oder Anker mit unterschiedlicher Masse eingesetzt werden und / oder Klingen mit unterschiedlicher Masse angewandt werden. Dabei trägt jede der Maßnahmen alleine oder in Kombination mit anderen Maßnahmen zu einer Veränderung der Eigenfrequenz bei.

Bei einer bevorzugten Ausführungsform ist für eine Steuereinheit des oder der elektrischen Antriebe ein CAN-Bussystem vorgesehen.

Die Aufgabe wird durch ein Verfahren gelöst, bei welchem der elektrische Antrieb die wenigstens eine Klinge gegen Federkraft in eine Bereitstellung bewegt und diese Klinge zum Ausführen eines Trennvorgangs wenigstens mittels der Federkraft aus der Bereitstellung zurückbewegt wird.

Bei einer Weiterbildung wird der elektrische Antrieb angesteuert, während die zugehörige Klinge mittels Federkraft aus der Bereitstellung zurückbewegt wird. Damit lassen sich die Geschwindigkeit und der Verlauf der Bewegung während des Trennens beeinflussen. Insbesondere wird dabei vorgesehen, dass der elektrische Antrieb die zugehörige Klinge während des Zurückbewegens aus der Bereitstellung bremst, insbesondere nach Ausführen des Trennvorgangs.

In weiterer Ausgestaltung der Erfindung wird vorgesehen, dass ein von der Bewegung eines Ankers des elektrischen Antriebs abhängiges Signal gebildet wird, mittels dessen der Verlauf der Bewegung der zugehörigen Klinge überwacht wird. Dieses Signal, das beispielsweise aus einer Spannung besteht, dient als Rückkopplung für die Steuerung der erfindungsgemäßen Vorrichtung.

Weitere Merkmale und Vorteile der Erfindung ergeben sich aus der nachfolgenden Beschreibung der in den Zeichnungen dargestellten Ausführungsbeispiele.
- Fig. 1: zeigt eine erfindungsgemäße Vorrichtung in einer Ruhestellung,
- Fig. 2: die Vorrichtung nach Fig. 1, wobei zur Erhöhung der Klarheit einige Bauteile weggelassen sind,
- Fig. 3: einen vertikalen Schnitt der Fig. 2,
- Fig. 4: die Vorrichtung nach Fig. 1 (unter Weglassung weiterer Bauteile) in einer Bereitstellung,
- Fig. 5: die Vorrichtung nach Fig. 1 in einer Trennposition und
- Fig. 6: eine Teilansicht in Richtung des Pfeiles F6 der Fig. 1.

Die in Fig. 1 dargestellte erfindungsgemäße Vorrichtung besitzt zwei relativ zueinander bewegliche Klingen 2 und 3 und elektrische Antriebsmittel, um diese Klingen 2, 3 relativ zueinander zu bewegen. Die Klinge 2 ist mit einem Anker 5 verbunden, der beweglich mittels Blattfedern 6, 7 gehalten ist. Die Klinge 3 ist mit einem Anker 8 verbunden, der beweglich mittels Blattfedern 9, 10 gehalten ist. Die Blattfedern 6, 7 und 9, 10 sind quer zur Bewegungsrichtung der Klingen 2, 3 ausgerichtet und in Abstand zueinander parallel angeordnet. Dabei liegen jeweils zwei Blattfedern 6, 7; 9, 10 unmittelbar übereinander, so dass dünne Blattfedern verwendet werden können, die bezüglich der Lebensdauer von Vorteil sind. Die Anker 5, 8 sind an ihren beiden Enden jeweils mit relativ langen Blattfedern 6, 7; 9, 10 gehalten, so dass sich die Anker 5, 8 im Wesentlichen linear bewegen. Die den Ankern 5, 8 abgewandten Enden der Blattfedern 6, 7; 9, 10 sind mittels eines Halters 11 gehalten, in welche sie eingespannt sind. Die Blattfedern 6, 9 und 7, 10 sind bei dem Ausführungsbeispiel im Bereich des Halters 11 einteilig ausgeführt. Der Halter 11 besitzt einen Schaft 12, der beispielsweise mittels eines Armes 13 an einem Rahmen einer Textilmaschine angebracht ist. Der Schaft 12 wird zwischen dem Arm 13 und einem Klemmelement 14 eingespannt und kann dadurch in einer beliebigen axialen oder radialen Stelle angeordnet werden. Dadurch kann die erfindungsgemäße Vorrichtung gegenüber einer Textilmaschine so positioniert werden, dass ein Faden durchtrennt oder abgeschnitten werden kann. Auf diese Weise kann die erfindungsgemäße Vorrichtung bei einer Greiferwebmaschine in Richtung des Schussfadens in einer vorgegebenen Position relativ zum Gewebe angeordnet werden. An dem Halter 11 sind zusätzlich Halteelemente 15 befestigt, die einen mit den Ankern 5 und 8 zusammenwirkenden Elektromagneten 16 und eine Steuereinheit 17 tragen. Die Steuereinheit 17 ist über ein Kabel 18, mit einer Steuereinheit der Textilmaschine verbunden. Die Steuereinheit der Textilmaschine gibt an die Steuereinheit 17 Signale, um die erfindungsgemäße Vorrichtung 1 synchron zur Textilmaschine zu betätigen.

Wie aus den Figuren 1 bis 3 zu ersehen ist, besitzt ein Elektromagnet 16, der jeweils mit einem Anker 5 oder 8 zusammenwirkt, zwei spiegelsymmetrisch angeordnete Eisenkerne für die Anker 5 und 8, d.h. zwei Eisenkerne 19 für den Anker 5 und zwei Eisenkerne 20 für den Anker 8. Die Eisenkerne 19, 20 sind aus Platten gebildet. Bei dem dargestellten Ausführungsbeispiel ist ein Paar von Spulen 21 für die Eisenkerne 19, 20 vorgesehen, so dass beide Elektromagnete 16 durch das gleiche Paar von Spulen 21 gesteuert werden. Die Spulen 21 sind jeweils um ein Mittelteil 22 der Eisenkerne 19, 20 im Bereich der Anker 5, 8 herum angeordnet. Die Eisenkerne 19, 20 sind mittels Schrauben an den Halteelementen 15 befestigt. Bei einer abgewandelten Ausführungsform sind die Eisenkerne 19, 20 einteilig ausgeführt, d.h. sie bestehen aus nur einem Satz zusammengespannter Platten. Wie in Fig. 1 dargestellt ist, ist ein Gehäuse 23 aus einem nicht magnetisierbaren Werkstoff um die Elektromagneten 16 herum angeordnet.

Bei einer abgewandelten Ausführungsform wird nur eine Spule 21 vorgesehen, die die Funktion der beiden Spulen 21 erfüllt, die in Reihe angeordnet sind. Anstelle von zwei spiegelsymmetrisch angeordneten Eisenkernen 19, 20 für den Anker 5 und für den Anker 8 kann auch ein einziger Eisenkern eingesetzt werden, während der andere durch einen Balken ersetzt wird, der entweder stationär angeordnet oder mit dem zugehörigen Anker verbunden ist. Bei einer anderen abgewandelten Ausführungsform ist jeder Elektromagnet 16, der mit einem der Anker 5 oder 8 zusammenarbeitet, mit einer eigenen Spule gesteuert.

Wie in Fig. 2 zu sehen ist, sind in dem Anker 5 zwei Permanentmagnete 24, 25 und im Anker 8 zwei Permanentmagnete 26, 27 untergebracht. Diese Permanentmagneten 24 bis 27 haben eine stabförmige Gestalt und besitzen zwei Pole. Die Nord-Süd-Richtung der Permanentmagnete 24 bis 27 verläuft lotrecht zu der Bewegungsrichtung der Anker 5 und 8. Die Permanentmagneten 24, 25 einerseits und die Permanentmagneten 26, 27 andererseits sind jeweils so angeordnet, dass die ungleichnamigen Pole aneinander grenzen. Jeder der Permanentmagneten 24 bis 27 weist eine Länge auf, die etwa der Größe der Bewegung des zugehörigen Ankers 5 oder 8 zwischen einer Ruheposition bei nicht erregter Spule und einer Position bei erregter Spule 21 entspricht. Die Permanentmagnete 24, 25 sind mit ihren Polen entgegengesetzt zu den Polen der Permanentmagneten 26, 27 ausgerichtet, so dass bei Erregung der Spule 21 die Anker 5, 8 jeweils in entgegengesetzte Richtung bewegt werden. Aufgrund dieser Ausbildung können beide Anker 5, 8 mit der gleichen Spule 21 bzw. mit einem Spulensatz 21 betätigt werden.

In der Fig. 2 befinden sich die Klingen 2, 3 in einer Ruhestellung, in welcher die Spule 21 nicht erregt ist. Wenn die Spule 21 der elektrischen Antriebsmittel 4 erregt wird, so bewegen sich die Anker 5, 8 in entgegengesetzter Richtung bis zu einer Position, die in Fig. 4 dargestellt ist. Diese Position wird offene Position oder Bereitstellung genannt. In diese Position werden die Anker 5, 8 und damit auch die Klingen 2, 3 gegen die Kraft der Blattfedern 6, 7; 9, 10 bewegt. Die Elektromagneten 16 und der Erregerstrom für die Elektromagneten 16 sind selbstverständlich auf die Stärke der Blattfedern 6, 7; 9, 10 abgestimmt oder die Blattfedern 6, 7; 9, 10 sind auf die Elektromagneten 16 und den Erregerstrom abgestimmt. Da die gleichnamigen Pole der Permanentmagneten 24, 26 einerseits und der Permanentmagneten 25, 27 andererseits in der Bereitstellung nebeneinander liegen, werden die Anker 5, 8 etwas auseinander gedrückt, so dass die Klingen 2, 3 nur mit geringer Kraft gegeneinander angedrückt sind. In dieser Stellung wird ein zu trennender oder zu schneidender Faden A, beispielsweise ein Schussfaden bei einer Greiferwebmaschine, zwischen die Klingen 2 und 3 gebracht. Das kann beispielsweise so geschehen, wie das in der DE 2230099 beschrieben ist. Wenn die Erregung der Spule 21 beendet wird, so werden die Anker 5, 8 durch die Kraft der vorgespannten Blattfedern 6, 7; 9, 10 aus der Bereitstellung zurückbewegt, so dass sie den zwischen den Klingen 2, 3 befindlichen Faden A in einer Schneideposition durchtrennen, die in Fig. 5 dargestellt ist. In dieser Schneideposition liegen sich die ungleichnamigen Pole der Permanentmagneten 24 bis 27 gegenüber, so dass die Anker 5, 8 sich anziehen, was den Schneidvorgang unterstützt.

Wie aus Fig. 5 zu sehen liegt die Schneidposition etwas tiefer als die in Fig. 2 dargestellte Ruheposition. Das beruht darauf, dass sich die Klinge 3 mit einer höheren Geschwindigkeit nach unten bewegt, als sich die Klinge 2 nach oben bewegt. Dieser Geschwindigkeitsunterschied ergibt sich bei der dargestellten Ausführungsform durch einen Unterschied bezüglich der Eigenfrequenz zwischen der Einheit aus Klinge 2, Anker 5 und Blattfedern 6, 7 sowie der Einheit aus Klinge 3, Anker 8 und Blattfedern 9, 10. Bei der dargestellten Ausführungsform wird der Unterschied in der Geschwindigkeit der Bewegung beispielsweise dadurch verursacht, dass die Einheit mit der Klinge 2 schwerer ist und sich somit träger bewegt als die Einheit mit der Klinge 3. Selbstverständlich ist es auch möglich, eine unterschiedliche Geschwindigkeit der Bewegung durch die Änderung der Eigenfrequenz der betreffenden Einheit auf andere Weise zu erreichen, insbesondere durch Änderung der Masse der Einheit oder die Federsteifigkeit der Blattfedern 6, 7; 9, 10.

Um die Bewegungsgeschwindigkeit der Klingen 2 und 3 zu beeinflussen, kann auch die Spule 21 angesteuert werden. Um die Bewegungsgeschwindigkeit zu verringern, kann vorgesehen werden, die Erregung der Spule 21 nicht zu unterbrechen, sondern noch einen relativ kleinen Strom durch die Spule fließen zu lassen. In der Regel ist das jedoch nicht gewünscht, da zum Schneiden eine möglichst hohe Geschwindigkeit in vielen Fällen von Vorteil ist. Deshalb kann, um die Geschwindigkeit der Bewegung zu erhöhen, durch die Spule 21 ein Strom geschickt werden, der dem Strom entgegengesetzt ist, der durch die Spule 21 fließt, um die Klingen 2 und 3 in die Bereitstellung entsprechend Fig. 4 zu bringen. In diesem Fall werden die Klingen 2, 3 während ihrer Bewegung aus der Bereitstellung ebenfalls durch die elektrischen Antriebsmittel 4 gesteuert. Da allerdings die Beschleunigung und die Geschwindigkeit relativ hoch ist, die durch die Blattfedern 6, 7; 9, 10 erreicht ist, hat eine Ansteuerung der Spule 21 mit entgegengerichtetem Strom in den meisten Fällen nur einen geringen Einfluss auf die Geschwindigkeit der Bewegung während des Schneidens. Um die Bewegung der Klingen 2, 3 zu begrenzen, ist es vorteilhaft, die elektrischen Antriebsmittel 4 direkt nach dem Schneiden kurz so anzusteuern, dass die Klingen 2, 3 wieder in die Richtung zur Position nach Fig. 4 gezwungen werden, d.h. nach dem Schneiden gebremst werden.

Falls die erfindungsgemäße Vorrichtung bei einer Greiferwebmaschine eingesetzt wird, wird die Spule 21 nach dem Schneiden - beispielsweise wie oben beschrieben - kurz erregt, um die Klingen 2, 3 zu bremsen. Danach kann dann die Einheit frei ausschwingen, bis die Ruheposition gemäß Fig. 2 wieder eingenommen worden ist. Das Ausschwingen ist gedämpft, da die Klingen 2, 3 aneinander anliegen und reiben. Bei einer abgewandelten Ausführung geschieht ein Dämpfen durch die Antriebsmittel 4. Hierzu können die Spulen 21 nach dem Trennvorgang kurzgeschlossen werden. Die Bewegung der Permanentmagnete 24 bis 27 erzeugt eine Spannung, die bei kurzgeschlossenen Spulen 21 einen Strom durch die Spulen 21 erzeugt. Dadurch wird ein Teil der Bewegungsenergie in den Spulen 21 in Wärme übergewandelt. Damit kann außerdem die Frequenz des Vorgangs noch erhöht werden. In der Ruheposition nach Fig. 2 kann ein angeschlagener Schussfaden unterhalb der Klinge 2 laufen. Bei Greiferwebmaschinen ist es auch wichtig, den Zeitpunkt, zu dem die Antriebsmittel nicht mehr angesteuert werden und der Trennvorgang erfolgt, mit dem Webzyklus zu synchronisieren.

Die Steuereinheit 17 der erfindungsgemäßen Vorrichtung ist über ein Kabel 18 mit einem CAN-Bussystem verbunden, so dass die elektrischen Antriebsmittel, insbesondere die Spule 21, über dieses CAN-Bussystem angesteuert werden können. Dadurch ist es möglich, die erfindungsgemäße Vorrichtung auf jeder bereits bestehenden Textilmaschine zu verwenden, die mit einem CAN-Bussystem ausgerüstet ist.

Bei einer abgewandelten Ausführungsform ist die Steuereinheit 17 mit Mitteln versehen, um den Bewegungsverlauf der Klingen 2, 3 während der Bewegung und insbesondere der Schneidbewegung zu erfassen. Dies kann beispielsweise dadurch geschehen, dass ein elektrisches Signal gemessen wird, das in der Spule 21 aufgrund der sich relativ zu der Spule 21 bewegenden Permanentmagnete 24 bis 27 der Anker 5, 8 entsteht. Auf der Grundlage dieses Signals kann der Schneidzeitpunkt bestimmt werden. Die Bestimmung des Schneidzeitpunkt kann auch auf andere Weise erfolgen, beispielsweise mit Hilfe von optischen Sensoren oder wie es aus der WO 99/29946 bekannt ist.

Bei Greiferwebmaschinen kann dieses Verfahren beispielsweise angewandt werden, um den richtigen Schneidzeitpunkt mit dem Zeitpunkt zu vergleichen, bei welchem die Spule 21 nicht mehr erregt wird. Der Zeitpunkt, zu dem die Antriebsmittel 4 nicht mehr erregt werden, wird dadurch mit dem Webzyklus synchronisiert, dass der Zeitpunkt des Endes der Erregung innerhalb des Webzyklus so eingestellt wird, dass zum richtigen Zeitpunkt innerhalb des Webzyklus geschnitten wird. Dadurch kann für jede Vorrichtung zum Scheiden eine korrekte Einstellung des Zeitpunktes des Endes der Erregung festgelegt werden, ohne dass die Eigenschaften der Blattfedern, der Anker oder der Klingen Einfluss auf das Synchronisieren des Schneidzeitpunktes zu dem Webzyklus haben. Eine derartige Einstellung kann beispielsweise dadurch verwirklicht werden, dass der Zeitpunkt des Endes der Erregung der Spulen 21 in Bezug auf die Position der Antriebswelle der Greiferwebmaschine derart eingestellt wird, dass die Anker 5 und 8, die in ihrer Bereitstellung festgehalten werden, zu diesem Zeitpunkt losgelassen werden. Der relative Zeitpunkt des Abschneidens in Bezug zu dem Zeitpunkt des Endes der Erregung kann dann als Rückkoppelwert verwendet werden, um den Zeitpunkt des Endes der Erregung gegenüber der Position der Antriebswelle der Greiferwebmaschine einzustellen. Durch eine größere oder geringere Verschiebung des Zeitpunktes des Endes der Erregung des Spulensatzes 21 gegenüber einer zuvor bestimmten Position der Antriebswelle kann der Schneidzeitpunkt durch die Steuerung des Endes der Erregung in Abhängigkeit von der oben genannten zuvor bestimmten Position gegenüber der Position der Antriebswelle und somit gegenüber dem Webzyklus genau eingestellt oder geändert werden.

In Fig. 1, 3 und 6 sind auch Einzelheiten darüber dargestellt, wie die Klingen 2 und 3 mit den Ankern 5 und 8 verbunden sind. An der Unterseite des Ankers 5 werden die Blattfedern 7 mittels eines Klemmstückes 28 am Anker befestigt. Auf diesem Klemmstück 28 wird mittels einer Schraube ein T-Stück 30 befestigt. An diesem T-Stück 30 ist mittels Befestigungsmitteln 31 die Klinge 2 befestigt. An der Unterseite des Ankers 8 sind mittels eines Klemmstückes 29 die Blattfedern 10 befestigt. Auf diesem Klemmstück 29 ist mittels einer Schraube ein T-Stück 32 befestigt. An diesem T-Stück 32 ist mittels eines Befestigungsmittels 34 eine Blattfeder 33 befestigt. An dieser Blattfeder 33 ist beispielsweise durch Kleben, Löten oder Schweißen odgl. die Klinge 3 befestigt. Mittels der Befestigung der T-Stücke 30 und 32 relativ zueinander und aufgrund der Deformation der Blattfeder 33 kann die Kraft eingestellt werden, mit welcher die Klingen 2, 3 aneinander angedrückt sind. Mittels der Befestigungsmittel 31 und 34 kann auch die relative Höhe der Klingen 2 und 3 zueinander eingestellt werden. Die Klingen 2 und 3 sind in bekannter Weise geschliffen, um optimal zu schneiden.

Die Anker 5 und 8 haben bei einer abgewandelten Ausführungsform nur jeweils einen Permanentmagneten, beispielsweise den Permanentmagneten 25 oder 26. Für das Schneiden und die Vermeidung eines Verschleißes der Klingen 2, 3 ist jedoch die Verwendung von jeweils zwei Permanentmagneten 24, 25; 26, 27 vorteilhafter.

Unterschiedliche Geschwindigkeiten für die Bewegung der Klingen 2 und 3 können auch dadurch erzielt werden, dass die Klingen 2, 3 bei der Bewegung zur Schneideposition hin mittels der elektrischen Antriebsmittel 4 unterschiedlich gesteuert werden, indem Permanentmagneten mit unterschiedlicher Stärke für die beiden Anker 5, 8 eingesetzt werden, indem die Elektromagneten 21 unterschiedlich angesteuert werden, indem jeder Anker 5, 8 von einem eigenen Elektromagneten angesteuert wird oder durch eine Kombination der genannten Maßnahmen. Außerdem kann für jeden Anker 5, 8 eine Hilfsspule vorgesehen werden, um die Bewegung des Ankers 5, 8 beim Schneiden zu beschleunigen oder zu verlangsamen.

Bei der dargestellten Ausführungsform wird Bereit-Position oder Bereitstellung im Wesentlichen durch die Längenabmessungen der Permanentmagneten 24 bis 27 bestimmt. Bei einer abgewandelten Ausführungsform kann diese Position mit Hilfe von Sensoren, beispielsweise mit Hilfe von optischen Sensoren, bestimmt werden, die mit der Steuereinheit 17 zusammenarbeiten. Die Steuereinheit 17 kann beispielsweise den der Spule 21 zugeführten Strom so steuern, dass die Anker 5, 8 eine vorab festgelegte Bereitstellung einnehmen.

Selbstverständlich ist die erfindungsgemäße Vorrichtung nicht auf eine Verwendung in einer Greiferwebmaschine beschränkt. Sie kann ohne weiteres bei jeder anderen Textilmaschine eingesetzt werden, bei welcher Fäden durchtrennt werden müssen, beispielsweise bei Luftdüsen-Webmaschinen, Greiferschussspulen-Webmaschinen, Wasserstrahl-Webmaschinen, Projektil-Webmaschinen, anderen Webmaschinentypen, Strickmaschinen, Nähmaschinen und anderen Textilmaschinen. Die erfindungsgemäße Vorrichtung bietet den Vorteil, dass sie problemlos in jede existierende Textilmaschine eingebaut werden kann. Ein besonderer Vorteil ist dabei, dass ein Faden mit einer relativ hohen Schneidgeschwindigkeit durchtrennt werden kann, die unabhängig von der Geschwindigkeit der Textilmaschine und unabhängig oder wenigstens weitgehend unabhängig von den elektrischen Antriebsmitteln einstellbar ist. Dadurch, dass sich beide Klingen 2, 3 beim Schneiden relativ zueinander bewegen, ergibt sich eine höhere Schneidgeschwindigkeit gegenüber dem Fall, bei welchem eine der Klingen stationär ist.

Die erfindungsgemäße Vorrichtung und das erfindungsgemäße Verfahren sind nicht auf die als Beispiele beschriebenen und in den Zeichnungen dargestellten Ausführungsformen beschränkt. Sie können vielmehr in unterschiedlichen Varianten verwirklicht werden.

## Patentansprüche

1. Vorrichtung (1) zum Trennen eines Fadens (A), die zwei Klingen (2, 3) aufweist, von welchen wenigstens eine mittels eines elektrischen Antriebs (4) relativ zur anderen bewegbar ist, **dadurch gekennzeichnet, dass** die wenigstens eine bewegbare Klinge (2, 3) mittels des Antriebs (4) gegen die Wirkung wenigstens eines Federelementes (6, 7; 9, 10) in eine Bereitstellung bewegbar ist, aus der sie mittels der Kraft des wenigstens einen Federelementes zum Ausführen eines Trennvorgangs zurückbewegbar ist.

2. Vorrichtung nach Anspruch 1, **dadurch gekennzeichnet, dass** beide Klingen (2, 3) mit gegensinniger Bewegung mittels elektrischer Antriebe (4) in eine Bereitstellung bewegbar und mittels Federelementen (6, 7; 9, 10) zurückbewegbar sind.

3. Vorrichtung nach Anspruch 1 oder 2, **dadurch gekennzeichnet, dass** die Klinge oder Klingen (2, 3) jeweils mittels Paaren von Blattfedern (6, 7; 9, 10) gehalten sind, die quer zur Bewegungsrichtung der zugehörigen Klinge (2, 3) ausgerichtet und in Abstand parallel zueinander angeordnet sind.

4. Vorrichtung nach einem der Ansprüche 1 bis 3, **dadurch gekennzeichnet, dass** die Klinge oder Klingen (2, 3) mit einem wenigstens einen Permanentmagneten (24, 25; 26, 27) enthaltenden Anker (5, 8) verbunden sind, dem ein Elektromagnet (19, 20, 21) zugeordnet ist.

5. Vorrichtung nach Anspruch 4, **dadurch gekennzeichnet, dass** der Anker (5, 8) zwei Permanentmagnete (24, 25; 26, 27) enthält, die mit ungleichnamigen Polen aneinander liegen.

6. Vorrichtung nach Anspruch 4 oder 5, **dadurch gekennzeichnet, dass** beide Klingen (2, 3) mit Ankern (5, 8) versehen sind, deren Permanentmagneten (24, 25; 26, 27) derart angeordnet sind, dass sie sich in der Bereitstellung mit gleichnamigen Polen und in der Trennstellung mit ungleichnamigen Polen gegenüberliegen.

7. Vorrichtung nach einem der Ansprüche 1 bis 6, **dadurch gekennzeichnet, dass** die Länge der Permanentmagneten (24, 25; 26, 27) der Anker (5, 8) in Bewegungsrichtung der Klingen (2, 3) etwa der Größe der relativen Bewegung zwischen den Klingen entspricht.

8. Vorrichtung nach einem der Ansprüche 1 bis 7, **dadurch gekennzeichnet, dass** für die Anker (5, 8) beider Klingen (2, 3) ein gemeinsamer Elektromagnet (19, 20, 21) vorgesehen ist und dass die Permanentmagneten (24, 25; 26, 27) der beiden Anker (5, 8) gegensinnig ausgerichtet sind.

9. Vorrichtung nach einem der Ansprüche 1 bis 8, **dadurch gekennzeichnet, dass** die zwei Einheiten aus Klinge (2, 3), Anker (5, 8) und Blattfedern (6, 7; 9, 10) auf unterschiedliche Eigenfrequenzen ausgelegt sind.

10. Vorrichtung nach einem der Ansprüche 1 bis 9, **dadurch gekennzeichnet, dass** für eine Steuereinheit (17) des oder der elektrischen Antriebe (4) ein CAN-Bussystem vorgesehen ist.

11. Verfahren zum Trennen eines Fadens (A) mittels zweier Klingen (2, 3), von welchen wenigstens eine mittels eines elektrischen Antriebs (4) relativ zur anderen bewegt wird, **dadurch gekennzeichnet, dass** der elektrische Antrieb (4) die wenigstens eine Klinge (2, 3) gegen Federkraft in eine Bereitstellung bewegt und dass diese Klinge (2, 3) zum Ausführen eines Trennvorgangs wenigstens mittels der Federkraft aus der Bereitstellung zurückbewegt wird.

12. Verfahren nach Anspruch 11, **dadurch gekennzeichnet, dass** der elektrische Antrieb (4) angesteuert wird, während die zugehörige Klinge (2, 3) mittels Federkraft aus der Bereitstellung zurückbewegt wird.

13. Verfahren nach Anspruch 11 oder 12, **dadurch gekennzeichnet, dass** der elektrische Antrieb (4) die zugehörige Klinge (2, 3) während des Zurückbewegens aus der Bereitstellung bremst, insbesondere nach Ausführen des Trennvorgangs.

14. Verfahren nach einem der Ansprüche 11 bis 13, **dadurch gekennzeichnet, dass** ein von der Bewegung eines Ankers (5, 8) des elektrischen Antriebs (4) abhängiges Signal gebildet wird, mittels dessen der Verlauf der Bewegung der zugehörigen Klinge (2, 3) überwacht wird.

## Claims

1. A device (1) for severing a thread (A), which has two blades (2, 3) at least one of which is movable relative to the other by means of an electric drive (4), **characterized in that** the at least one movable blade (2, 3) is movable by the drive (4) counter to the action of at least one spring element (6, 7; 9, 10) into a ready position from which, by means of the force of the at least one spring element, it can be moved back again for executing a severing operation.

2. The device according to claim 1, **characterized in that** both blades (2, 3) can be moved into a ready position with contrary motion by means of electric drives (4) and can be moved back again by means of spring elements (6, 7; 9, 10).

3. The device according to claim 1 or 2, **characterized in that** the blade or blades (2, 3) are each retained by respective pairs of leaf springs (6, 7; 9, 10), which are oriented transversely to the direction of motion of the associated blade (2, 3) and are disposed spaced apart from and parallel to one another.

4. The device according to one of claims 1 to 3, **characterized in that** the blade or blades (2, 3) are connected to an armature (5, 8) which comprises at least one permanent magnet (24, 25; 26, 27) and with which an electromagnet (19, 20, 21) is associated.

5. The device according to claim 4, **characterized in that** the armature (5, 8) comprises two permanent magnets (24, 25; 26, 27), which contact one another with opposite poles.

6. The device according to claim 4 or 5, **characterized in that** both blades (2, 3) are provided with armatures (5, 8), whose permanent magnets (24, 25; 26, 27) are disposed such that they face one another with same poles in the ready position and with opposite poles in the severing position.

7. The device according to one of claims 1 to 6, **characterized in that** the length of the permanent magnets (24, 25; 26, 27) of the armatures (5, 8) in the direction of motion of the blades (2, 3) is approximately equal to the magnitude of the relative motion between the blades.

8. The device according to one of claims 1 to 7, **characterized in that** one common electromagnet (19, 20, 21) is provided for the armatures (5, 8) of both blades (2, 3) and that the permanent magnets (24, 25; 26, 27) of both armatures (5, 8) are oriented in opposite directions.

9. The device according to one of claims 1 to 8, **characterized in that** the two units comprising a blade (2, 3), an armature (5, 8), and leaf springs (6, 7; 9, 10) are designed for different natural frequencies.

10. The device according to one of claims 1 to 9, **characterized in that** for a control unit (17) of the electric drive or drives (4), a CAN bus system is provided.

11. A method for severing a thread (A) by means of two blades (2, 3), at least one of which is moved relative to the other by means of an electric drive (4), **characterized in that** the electric drive (4) moves the at least one blade (2, 3) into a ready position counter to spring force, and that this blade (2, 3) is moved back again from the ready position at least by means of the spring force for executing a severing operation.

12. The method according to claim 11, **characterized in that** the electric drive (4) is activated while the associated blade (2, 3) is being moved back from the ready position by means of spring force.

13. The method according to claim 11 or 12, **characterized in that** the electric drive (4) brakes the associated blade (2, 3) during the motion back from the ready position, particularly after the severing operation has been performed.

14. The method according to one of claims 11 to 13, **characterized in that** a signal dependent on the motion of an armature (5, 8) of the electric drive (4) is formed, by means of which the course of motion of the associated blade (2, 3) is monitored.

## Revendications

1. Dispositif (1) pour séparer un fil (A), présentant deux lames (2, 3) dont au moins une est mobile par rapport à l'autre grâce à un entraînement électrique (4), **caractérisé en ce qu'**au moins une lame mobile (2, 3) se déplace, grâce à l'entraînement (4), contre l'effet d'au moins un élément de ressort (6, 7 ; 9, 10) dans une position prêt de laquelle, grâce à la force de cet élément de ressort au moins, elle peut revenir en place pour effectuer le processus de séparation.

2. Dispositif selon la revendication 1, **caractérisé en ce que** les deux lames (2, 3) mobiles dans des sens opposés se déplacent dans une position prêt à l'aide d'un entraînement électrique (4) et reviennent en place à l'aide d'éléments de ressort (6, 7 ; 9, 10).

3. Dispositif selon la revendication 1 ou 2, **caractérisé en ce que** la ou les lames (2, 3) sont maintenues à l'aide de ressorts à lames associés par paires (6, 7 ; 9, 10), dirigés perpendiculairement à la direction du déplacement des lames concernées (2, 3) et disposés parallèlement l'un à l'autre, à distance.

4. Dispositif selon l'une quelconque des revendications 1 à 3, **caractérisé en ce que** la ou les lames (2, 3) sont reliées par une armature (5, 8) comportant au moins un aimant permanent (24, 25 ; 26, 27) et à laquelle est associé un électro-aimant (19, 20, 21).

5. Dispositif selon la revendication 4, **caractérisé en ce que** l'armature (5, 8) comporte deux aimants permanents (24, 25 ; 26, 27) dont les extrémités de polarité opposée sont contiguës.

6. Dispositif selon la revendication 4 ou 5, **caractérisé en ce que** les deux lames (2, 3) sont pourvues d'armatures (5, 8) dont les aimants permanents (24, 25 ; 26, 27) sont disposés de façon telle qu'en position prêt, leurs extrémités de polarité identique se font face et, en position de séparation, leurs extrémités de polarité opposée se font face.

7. Dispositif selon l'une quelconque des revendications 1 à 6, **caractérisé en ce que** la longueur des aimants permanents (24, 25 ; 26, 27) des armatures (5, 8) dans la direction de déplacement des lames (2, 3) correspond approximativement à la grandeur du déplacement entre les lames.

8. Dispositif selon l'une quelconque des revendications 1 à 7, **caractérisé en ce qu'**un électroaimant commun (19, 20, 21) est prévu pour les armatures (5, 8) des deux lames (2, 3) et les aimants permanents (24, 25 ; 26, 27) des deux armatures (5, 8) sont disposés en opposition de polarité.

9. Dispositif selon l'une quelconque des revendications 1 à 8, **caractérisé en ce que** les deux unités composées des lames (2, 3), armatures (5, 8) et ressorts à lames (6, 7 ; 9, 10) sont réglées sur des fréquences propres différentes.

10. Dispositif selon l'une quelconque des revendications 1 à 9, **caractérisé en ce qu'**un système bus CAN est prévu pour une unité de commande (17) du ou des entraînements électriques (4).

11. Procédé pour séparer un fil (A) à l'aide de deux lames (2, 3) dont l'une au moins se déplace par rapport à l'autre à l'aide d'un entraînement électrique (4), **caractérisé en ce que** l'entraînement électrique (4) déplace au moins une lame (2, 3), contre la force du ressort, dans une position prêt et cette lame (2, 3) revient de la position prêt, au moins à l'aide de la force du ressort, pour exécuter le processus de séparation.

12. Procédé selon la revendication 11, **caractérisé en ce que** l'entraînement électrique (4) est actionné tandis que la lame correspondante (2, 3) revient de la position prêt grâce à la force du ressort.

13. Procédé selon la revendication 11 ou 12, **caractérisé en ce que** l'entraînement électrique (4) freine la lame correspondante (2, 3) durant le retour de la position prêt, en particulier après le processus de séparation.

14. Procédé selon l'une quelconque des revendications 11 à 13, **caractérisé en ce qu'**un signal dépendant du mouvement de l'armature (5, 8) de l'entraînement électrique (4) est formé, à l'aide duquel le déplacement de la lame correspondante (2, 3) est surveillé.
